# EUROPÄISCHE PATENTSCHRIFT

(11) **EP 0 928 942 B1**
(45) Veröffentlichungstag und Bekanntmachung des Hinweises auf die Patenterteilung: **26.03.2003**
(21) Anmeldenummer: 99100050.6
(22) Anmeldetag: 05.01.1999
(51) Int. Cl.: F28F 9/26, F28D 1/03

(54) **Röhrenradiator**
Tube heat exchanger
Echangeur de chaleur à tubes

(30) Priorität: 07.01.1998 DE 19800230
(43) Veröffentlichungstag der Anmeldung: 14.07.1999
(73) Patentinhaber: Delta Radiatoren GmbH, 98617 Meiningen (DE)
(72) Erfinder: Rauschenberger, Jörg, Dipl.-Ing., 71679 Asperg (DE)
(74) Vertreter: Rumrich, Gabriele

(56) Entgegenhaltungen:
- EP-A- 0 630 704
- EP-A- 0 644 393
- DE-A- 2 510 303

## Beschreibung

Die Erfindung betrifft einen Röhrenradiator aus mehreren aneinander angeordneten und miteinander an den Naben verbundenen gleichartigen Gliedern.

Dabei werden bisher die mit Durchströmöffnungen versehenen Kopfstücke aus zwei Blechhalbschalen hergestellt, die durch Abbrennstumpfschweißen miteinander verbundenen werden. Die Kopfstücke weisen Rohranschlußstutzen auf, die mit Rohren verbundenen werden, wobei die Rohre die Höhe des Röhrenradiators bestimmen.

Anschließend werden die Rohre ebenfalls durch Abbrennstumpfschweißen zwischen den Kopfstücken eingesetzt. Nachfolgend werden die einzelnen Glieder durch Widerstandsschweißen (Punktschweißen mit überlappenden Punkten, ähnlich dem Rollnahtschweißen) miteinander verbundenen.

Durch das Abbrennstumpfschweißen entsteht an den miteinander verschweißten Halbschalen und an den Verbindungen zwischen den Rohren und den Halbschalen ein Grat, der anschließend durch Entgraten und verschleifen wieder entfernt wird.

Ein wesentlich verbessertes Verfahren zur Herstellung von Röhrenradiatoren wird in EP 0 644 393 A1 beschriebenen. Danach werden die Halbschalen miteinander gratfrei durch Laserschweißen verschweißt und die Rohre ebenfalls gratfrei mit den Rohranschlußstutzen durch Kondensatorentladungsschweißen verbunden. Die EP-A-0630704 beschreibt ebenfalls die Herstellung eines Röhrenradiators, wobei eine Laserschweißverbindung der Halbschalen und der Rohre mit den Anschlussstutzen erfolgt. In beiden Lösungen sind die Rohranschlussstutzen der einzelnen Blechhalbschalen relativ lang ausgebildet, so dass der Laser sowohl eine geradlinige als auch eine halbkreisförmige Bewegung ausführen muß. Die Art der Schweißverbindung der Radiatorglieder untereinander wird offen gelassen. Weiterhin ist durch die langen Rohranschlußstutzen eine sehr kleine Bauhöhe der kleinsten Bauform nicht möglich.

Der Erfindung liegt die Aufgabe zugrunde, einen Röhrenradiator zu entwickeln, der eine weitere Vereinfachung des Herstellungsverfahrens und gleichzeitig eine minimale Bauhöhe der kleinsten Bauform gewährleistet.

Diese Aufgabe wird erfindungsgemäß durch die Merkmale des ersten Patentanspruchs gelöst. Der Röhrenradiator besteht dabei aus mehreren aneinander angeordneten gleichartigen Radiatorgliedern, die aus zusammengeschweißten Blechschalen gebildet werden, wobei die Blechschalen Durchströmöffnungen für das Heizmedium und nabenförmige Anlageflächen zur Verbindung der gleichartigen Radiatorglieder besitzen, wobei die zusammengeschweißten Blechschalen, welche die kleinste Bauform bilden, im Bereich der Rohranschlussstutzen kreisförmige Durchbrüche aufweisen. Dabei sind die zwei Blechschalen, an den Stoßflächen und den kreisförmigen Durchbrüchen der Blechschalen sowie die einzelnen Radiatorglieder an den Anlageflächen der Naben durch umlaufende, flüssigkeitsdichte und gratfreie Schweißnähte mittels Laserschweißen verbunden.

Auch alle anderen Verbindungen des Röhrenradiators werden bevorzugt durch Laserschweißen hergestellt, d.h. die Verbindung der Rohre mit den Rohranschlußstutzen der Naben, die Befestigung der Blindscheiben als Trennung zwischen Vor- und Rücklauf und wahlweise das Befestigen der Blindund/oder Anschlußdeckel erfolgt durch Laserschweißen. Auch die senkrecht nach unten weisenden Anschlußstutzen sind an den an den entsprechenden Endstücken durch Laserschweißen befestigbar. Die Blindscheibe zwischen Vor- und Rücklauf ist dabei erstmalig nicht innen im Endstück angeordnet, sondern liegt zwischen den Anlageflächen zweier Endstücke. Die Befestigung der Blindscheibe erfolgt vorzugsweise gleichzeitig mit dem Verbinden der beiden Endstücke, zwischen welchen die Blindscheibe angeordnet ist. Um die Parallelität der Radiatorglieder zu gewährleisten, ist auch in der der Blindscheibe gegenüberliegenden Seite des Radiators zwischen den Endstücken eine mit einem Durchbruch versehene Scheibe angeordnet, welche die gleiche Blechdicke wie die Blindscheibe aufweist. Auch diese Scheibe wird vorzugsweise gleichzeitig mit dem Laserschweißen der Endstücke mit diesen verbunden.

Durch die Anordnung der Blindscheiben und der Scheiben außen zwischen den Anlageflächen der Endstücke ist eine wesentliche Vereinfachung bei der Handhabung des Anbringens der Blindscheibe möglich.

Die Rohranschlußstutzen sind so ausgebildet, dass zum Verbinden der Blechschalen durch den Laser im Bereich zwischen den Rohranschlußstutzen nur eine kreisförmige Bewegung erfolgen muß. Dazu sind die Rohranschlußstutzen sehr kurz ausgebildet, wodurch bei der kleinsten Bauform, die sich aus dem zusammenschweißen der beiden Blechschalen ergibt, eine wesentlich geringere Bauhöhe als bei den bisherigen Ausführungen von Röhrenradiatoren möglich ist.

Die Erfindung wird nachfolgend anhand von Ausführungsbeispielen und zugehörigen Zeichnungen näher erläutert.

Es zeigen:
- Fig.1:: Heizkörper in Form eines Röhrenradiators mit an den beiden endseitig angeordneten Gliedern befindlichen Anschlüssen für Vor- und Rücklauf,
- Fig. 2:: Seitenansicht eines Heizkörpergliedes 2.1 in Form eines Viersäulers,
- Fig. 3:: Seitenansicht der kleinsten Bauform eines Röhrenradiators am Beispiel eines Dreisäulers,
- Fig. 4:: Endstück mit einem angeschweißten Blinddeckel,
- Fig. 5:: a) Blindscheibe Schnittdarstellung,
b) Distanzscheibe in Schnittdarstellung,
- Fig. 6:: Röhrenradiator, bei welchem Vor- und Rücklauf an den beiden ersten Heizkörper Gliedern senkrecht nach unten gerichtet angeordnet sind.

Fig. 1 zeigt einen Röhrenradiator mit mehreren gleichartigen aneinander befestigten Heizkörpergliedern 1.1, 1.2, 1.3 bis 1.n in der Vorderansicht. Jedes Heizkörperglied 1.1, 1.2, 1.3 bis 1.n besteht aus zwei Endstücken 2.1, 2.2, 2.3 bis 2.n, zwischen welchen Rohre R angeordnet sind. Die Endstücke 2.1, 2.2, 2.3 bis 2.n weisen an ihren Anlageflächen A Durchströmöffnungen D für das Heizmedium auf.

Die oben liegenden Endstücke 2.1, 2.2, 2.3 bis 2.n bilden dabei die oberen Naben und die unten liegenden Endstücke 2.1, 2.2, 2.3 bis 2.n bilden die unteren Naben. Jedes Endstück 2.1, 2.2, 2.3 bis 2.n ist aus zwei Blechformteilen 3 durch Laserschweißen zusammengeschweißt, so dass an den Stoßflächen der Blechformteile 3 eine umlaufende flüssigkeitsdichte und gratfreie Schweißnaht N1 gebildet wird. Jedes Heizkörperglied 1.1, 1.2, 1.3 bis 1.n weist an den Endstücken 2.1, 2.2, 2.3 bis 2.n Rohranschlußstutzen 4 (siehe Fig. 2) auf, deren Anzahl der Anzahl der einzusetzenden Rohre R entspricht. Die Rohranschlußstutzen 4 und die Rohre R weisen an ihren Anlageflächen die gleichen Außenmaße auf und liegen im Stumpfstoß aneinander an. Zwischen beiden wird durch Laserschweißen ebenfalls eine umlaufende, flüssigkeitsdichte und gratfreie Schweißnaht N2 hergestellt. Die Heizkörperglieder 1.1, 1.2, 1.3 bis 1.n sind ebenfalls durch Laserschweißen miteinander verbundenen. An beiden Endstücken 2.1 des Heizkörpergliedes 1.1 sind Anschlußdeckel 5 durch Laserschweißen befestigt. Am unteren Endstück 2.1 wird über den Anschlußdeckel 5 der Vorlauf V angeschlossen und am oberen Endstück 2.1 ist das Thermostatventil in den Anschlußdeckel eingeschraubt. Das am anderen Ende angeordnete Heizkörperglied 1.n weist an seinem unten liegenden Endstück 2.n einen Anschlußdeckel 5 für den Rücklauf R auf und am oben liegenden Endstück 2.n ist ein Blinddeckel 6 durch Laserschweißen befestigt. Zwischen dem ersten Heizkörperglied 1.1, welchem der Vorlauf V zugeführt wird und dem sich anschließenden Heizkörperglied 1.2 ist zwischen den unteren Endstücken 2.1 und 2.2 eine Blindscheibe 7 eingeschweißt. Diese Blindscheibe 7 liegt nicht, wie bisher üblich, im Innenraum sondern ist außen zwischen beiden Anlageflächen der Heizkörperglieder der unteren Endstücke 2.1 und 2.2 ebenfalls durch Laserschweißen befestigt. Um die Parallelität der beiden Heizkörperglieder 1.1 und 1.2 zu gewährleisten, ist auch zwischen den oben liegenden Endstücken 2.1 und 2.2 eine Scheibe 8 mittels Laserschweißen eingeschweißt, deren Blechdicke der Blechdicke der Blindscheibe 7 entspricht. Diese Scheibe weist jedoch einen Durchbruch auf, um das Durchströmen des Heizmediums zu gewährleisten.

In Figur 2 ist ein Heizkörperglied 1.1 in Form eines Viersäulers in der Seitenansicht dargestellt. Jedes Heizkörperglied 1.1 weist an den Endstücken 2.1 insgesamt vier Rohranschlußstutzen 4 und dementsprechend vier Rohre R auf. In dieser Darstellung sind die ringförmigen Anlageflächen A zu erkennen. Über die Durchströmöffnungen D wird der Transport des Heizmediums von einem Heizkörperglied zum nächsten Heizkörperglied gewährleistet. Die Rohranschlußstutzen 4 weisen keinen geradlinigen Bereich auf, zwischen ihnen ist lediglich ein Radius r vorgesehen. Dadurch wird die Bauhöhe der kleinsten Bauform eines Röhrenradiators auf ein Minimum reduziert. In Figur 3 ist die kleinste Bauform am Beispiel eines Dreisäulers dargestellt. Dadurch, dass an den Rohranschlußstutzen 4 kein geradliniger Bereich mehr vorhanden ist, werden kreisförmige Durchbrüche gebildet. Durch diese neuartige Form kann die Bauhöhe gegenüber herkömmlichen Radiatoren um einige Zentimeter verringert werden. Zur Realisierung der kleinsten Bauform werden die Blechschalen an ihrem Umfang zusammengeschweißt. Zum Herstellen von Röhrenradiatoren größerer Bauformen werden diese Hohlkörper z.B. in der Trennebene T geteilt, und zwischen die Anschlußstutzen dieser beiden Teile (Endstücke) die Rohre R durch Laserschweißen eingeschweißt.

Ein Endstück in Form einer oberen Nabe 2.1 mit einem angeschweißten Blinddeckel 6 wird in Figur 4 dargestellt. Die Blindscheibe 7 wird in Figur 5, Darstellung a) gezeigt. Diese ist ein kreisförmiges Blechformteil mit einem randseitig abgesetzten Bereich 7.1, der die Handhabung erleichtert und die Zentrierung in der Durchströmöffnung gewährleistet. Die Scheibe 8, weist ebenfalls einen randseitig abgesetzten Bereich 8.1 sowie einen Durchbruch 8.2 auf, um das Durchströmen des Heizmediums zu gewährleisten (Fig. 5, Darstellung b).

Ein Röhrenradiator, bei welchem die Anschlüsse für Vor- und Rücklauf V/R senkrecht nach unten weisen und am ersten und zweiten Radiatorglied 1.1 und 1.2 angeordnet sind, wird in Figur 6 gezeigt. Dabei besteht auch hier die Möglichkeit, die Anschlußstutzen für Vor- und Rücklauf an den unteren Endstücken 2.1 und 2.2 mittels Laser anzuschweißen. Am unteren Endstück 2.1 des Heizkörpergliedes 1.1 und an beiden Endstücken des anderen nicht dargestellten endseitig angeordneten Heizkörpergliedes 1.n sind zum Verschließen der nach außen weisenden Durchströmöffnungen Blinddeckel 6 angeschweißt. Am oberen Endstück 2.1 des Heizkörpergliedes 1.1 ist über einen Anschlußdeckel 5 das Thermostatventil T angeschlossen.

Mit dem Anschweißen der Anschlußdeckel und der Blinddeckel entfällt das bisher übliche Einschweißen eines Gewinderinges in das Endstück, wodurch für die meisten Ausführungsformen eine wesentlich materialsparendere Fertigung gewährleistet wird. Fall es erforderlich ist kann wie bisher üblich, in die Blechschale ein Gewindering z.B. für das Nippeln eingeschweißt werden. Dies erfolgt vorzugsweise ebenfalls durch Laserschweißen.

Dadurch, dass das Anschweißen der Rohre, das Zusammenschweißen der Heizkörperglieder und bedarfsweise auch das Einschweißen der Blindscheibe, das Befestigen der Blindund Anschlußdeckel und das Anschweißen der Anschlußstutzen für Vor- und Rücklauf durch Laserschweißen erfolgt, wird eine neuartige und elegante Herstellungsweise für Röhrenradiatoren geschaffenen. Durch die gratfreien Schweißnähte kann der Nacharbeitungsaufwand auf ein Minimum reduziert werden. Die Durchgängigkeit des Laserschweißverfahrens ermöglicht weiterhin eine Vereinfachung des Fertigungsprozesses und eine Verringerung des Aufwandes bei der Reparatur und Wartung. Weiterhin werden bei einer höheren Flexibilität der Fertigung die erforderlichen Rüstzeiten auf ein Minimum reduziert.

## Patentansprüche

1. Röhrenradiator aus mehreren aneinander angeordneten gleichartigen Radiatorgliedern (1.1, 1.2, 1.3...1.n), die aus zusammengeschweißten Blechschalen (3) bestehen, wobei die Blechschalen (3) Durchströmöffnungen für das Heizmedium und nabenförmige Anlageflächen zur Verbindung der gleichartigen Radiatorglieder besitzen und die zusammengeschweißten Blechschalen (3), welche die kleinste Bauform bilden, im Bereich der Rohranschlussstutzen (4) kreisförmige Durchbrüche aufweisen und wobei die zwei Blechschalen (3) an den Stoßflächen und den kreisförmigen Durchbrüchen der Blechschalen (3) sowie die einzelnen Radiatorglieder (1.1, 1.2, 1.3...1.n) an den Anlageflächen der Naben durch umlaufende, flüssigkeitsdichte und gratfreie Schweißnähte mittels Laserschweißen verbunden sind.

2. Röhrenradiator nach Anspruch 1, **dadurch gekennzeichnet, dass** zur Herstellung größerer Bauformen die zusammengeschweißten Blechschalen (3) im Bereich der kreisförmigen Durchbrüche getrennt und zwischen die Rohranschlussstutzen (4) Rohre (R) eingeschweißt sind.

3. Röhrenradiator nach Anspruch 2, **dadurch gekennzeichnet, dass** zwischen die Rohranschlussstutzen (4) die Rohre (R) mittels Laserschweißen eingeschweißt sind.

4. Röhrenradiator nach einem der Ansprüche 1 bis 3, **dadurch gekennzeichnet, dass** eine, den Vor- und Rücklauf (V/R) trennende, Blindscheibe (7) zwischen zwei benachbarten Radiatorgliedern mittels Laserschweißen befestigt ist.

5. Röhrenradiator nach einem der Ansprüche 1 bis 4, **dadurch gekennzeichnet, dass** Blindelemente (6) und Anschlusselemente (5) und/oder Gewinderinge an den endseitig angeordneten Radiatorgliedern (1.1, 1.n) mittels Laserschweißen befestigt sind.

6. Röhrenradiator nach einem der Ansprüche 1 bis 5, **dadurch gekennzeichnet, dass** senkrecht nach unten gerichtete Anschlussstutzen für Vor- und Rücklauf (V, R) mit den Radiatorgliedern (1.1, 1.2, 1.3...1.n) mittels Laserschweißen verbunden sind.

7. Röhrenradiator nach einem der Ansprüche 1 bis 6, **dadurch gekennzeichnet, dass** eine Blindscheibe (7) zwischen den Anlageflächen der Naben zweier Radiatorglieder (1.1, 1.2, 1.3.. .1.n) angeordnet ist.

8. Röhrenradiator nach Anspruch 7, **dadurch gekennzeichnet, dass** an der der Blindscheibe (7) gegenüberliegenden Seite des Röhrenradiators zwischen den Anlageflächen der Naben eine mit einem Durchbruch versehene Scheibe (8) angeordnet ist, deren Dicke der Dicke der Blindscheibe (7) entspricht.

9. Röhrenradiator nach einem der Ansprüche 1 bis 8, **dadurch gekennzeichnet, dass** die Rohranschlussstutzen (4) so ausgebildet sind, dass zum Verbinden der Blechhalbschalen (3) durch den Laser im Bereich zwischen den Rohranschlussstutzen (4) nur eine kreisförmige Bewegung erfolgen muss.

10. Röhrenradiator nach einem der Ansprüche 3 bis 8, **dadurch gekennzeichnet, dass** die Befestigung der Blindscheibe (7) gleichzeitig mit dem Verbinden der beiden Radiatorglieder (1.1, 1.2, 1.3...1.n) erfolgt, zwischen welchen die Blindscheibe (7) angeordnet ist.

## Claims

1. A tube radiator made of several similar radiator members (1.1, 1.2, 1.3 .... 1.n) which are arranged next to each other and consist of shells (3) made of sheet metal which are welded together, with the sheet metal shells (3) comprising cross-flow openings for the heating medium and hub-like abutting surfaces for connecting the similar radiator members and the sheet metal shells (3) which are welded together and form the smallest design having circular breakthroughs in the zone of the tube adapters (4) and with the two sheet metal shells (3) being connected at the abutting surfaces and the circular breakthroughs of the sheet metal shells (3) by circular, liquid-proof and burr-free weld seams by means of laser welding, which also applies to the individual radiator members (1.1, 1.2, 1.3 ... 1.n) at the abutting surfaces of the hubs.

2. A tube radiator as claimed in claim 1, **characterized in that** for producing larger designs the sheet metal shells (3) which are welded together are separated in the zone of the circular breakthroughs and tubes (R) are welded in between the tube adapters (4).

3. A tube radiator as claimed in claim 2, **characterized in that** the tubes (R) are welded between the tube adapters (4) by means of laser welding.

4. A tube radiator as claimed in one of the claims 1 to 3, **characterized in that** a blank disk (7) separating the flow and return (V/R) is attached between two adjacent radiator members by means of laser welding.

5. A tube radiator as claimed in one of the claims 1 to 4, **characterized in that** blank elements (6) and connecting elements (5) and/or ring nuts are attached by means of laser welding to the radiator members (1.1, 1.n) arranged at the end side.

6. A tube radiator as claimed in one of the claims 1 to 5, **characterized in that** perpendicularly downwardly facing tube adapters for the flow and return (V, R) are connected with the radiator members (1.1, 1.2, 1.3... 1.n) by means of laser welding.

7. A tube radiator as claimed in one of the claims 1 to 6, **characterized in that** a blank disk (7) is arranged between the abutting surfaces of the hubs of two radiator members (1.1, 1.2, 1.3 .... 1.n).

8. A tube radiator as claimed in claim 7, **characterized in that** at the side of the tube radiator which is opposite of the blind disk (7) between the abutting surfaces of the hubs a disk (8) is arranged which is provided with a breakthrough and whose thickness corresponds to the thickness of the blank disk (7).

9. A tube radiator as claimed in one of the claims 1 to 8, **characterized in that** the tube adapters (4) are arranged in such a way that for connecting the half shells (3) made of sheet steel only a circular movement needs to be performed by the laser in the zone between the tube adapters (4).

10. A tube radiator as claimed in one of the claims 3 to 8, **characterized in that** the fastening of the blank disk (7) occurs simultaneously with the connection of the two radiator members (1.1, 1.2, 1.3 ... 1.n) between which the blank disk (7) is arranged.

## Revendications

1. Radiateur à tubes comportant plusieurs éléments de radiateur similaires juxtaposés (1.1, 1.2, 1.3 ... 1.n) constitués de coquilles en tôle (3) soudées ensemble, les coquilles en tôle (3) comportant des orifices d'écoulement pour le fluide caloporteur et des surfaces d'applique en forme de moyeu destinées à joindre les éléments de radiateurs similaires, et les coquilles en tôle (3) soudées ensemble et formant la plus petite forme de construction comportant, dans la région des raccords (4), des ouvertures circulaires, les deux coquilles en tôle (3) étant jointes par leurs plans d'aboutement et les ouvertures circulaires des coquilles en tôle (3) et les différents éléments de radiateur (1.1, 1.2, 1.3 ... 1.n) par les surfaces d'applique des abouts par des joints de soudure périphériques sans bavure et étanches aux liquides au moyen d'un procédé de soudage par faisceau laser.

2. Radiateur à tubes selon la revendication 1, **caractérisé en ce que**, pour fabriquer des radiateurs plus grands, les coquilles en tôle (3) soudées ensemble sont séparées dans la région des ouvertures circulaires et que des tubes (R) sont soudés entre les raccords (4).

3. Radiateur à tubes selon la revendication 2, **caractérisé en ce que** les tubes (R) sont soudés entre les raccords (4) au moyen d'un faisceau laser.

4. Radiateur à tubes selon l'une des revendications 1 à 3, **caractérisé en ce qu'**un disque d'obturation (7) séparant l'arrivée du retour (V/R) est fixé entre deux éléments de radiateur voisins au moyen d'un procédé de soudage par faisceau laser.

5. Radiateur à tubes selon l'une des revendications 1 à 4, **caractérisé en ce que** des éléments d'obturation (6) et des éléments de raccordement (5) et/ou des bagues filetées sont fixées aux éléments de radiateurs (1.1, 1.n) disposés aux extrémités au moyen d'un procédé de soudage par faisceau laser.

6. Radiateur à tubes selon l'une des revendications 1 à 5, **caractérisé en ce que** des raccords pour l'arrivée et le retour (V, R) orientés verticalement vers le bas sont joints aux éléments de radiateur (1.1, 1.2, 1.3, ... 1.n) au moyen d'un procédé de soudage par faisceau laser.

7. Radiateur à tubes selon l'une des revendications 1 à 6, **caractérisé en ce qu'**un disque d'obturation (7) est disposé entre les surfaces d'applique des abouts en forme de moyeu de deux éléments de radiateur (1.1, 1.2, 1.3,... 1.n).

8. Radiateur à tubes selon la revendication 7, **caractérisé en ce qu'**un disque (8), pourvu d'une ouverture et dont l'épaisseur est identique à celle du disque d'obturation (7), est prévu entre les surfaces d'applique des abouts en forme de moyeu sur le côté du radiateur faisant face au disque d'obturation (7).

9. Radiateur à tubes selon l'une des revendications 1 à 8, **caractérisé en ce que** les raccords (4) sont conformés de telle sorte qu'il suffit d'un mouvement circulaire pour souder les demi-coquilles de tôle (3) par faisceau laser dans la région située entre les raccords (4).

10. Radiateur à tubes selon l'une des revendications 3 à 8, **caractérisé en ce que** la fixation du disque d'obturation (7) est réalisée en même temps que sont joints les deux éléments de radiateur (1.1, 1.2, 1.3,..., 1.n) entre lesquelles est placé le disque d'obturation
